# EUROPÄISCHE PATENTSCHRIFT

(11) **EP 3 353 860 B1**
(45) Veröffentlichungstag und Bekanntmachung des Hinweises auf die Patenterteilung: **02.12.2020**
(21) Anmeldenummer: 16766547.0
(22) Anmeldetag: 16.09.2016
(51) Int. Cl.: H01R 4/48, H01R 11/09, H01R 9/24

(54) **ANSCHLUSSGEHÄUSE MIT EINER ANSCHLUSSVORRICHTUNG FÜR LEITER**
CONNECTION HOUSING WITH A CONNECTION DEVICE FOR CONDUCTORS
BOÎTIER DE CONNEXION POURVU D'UN DISPOSITIF DE CONNEXION POUR CONDUCTEURS

(30) Priorität: 22.09.2015 DE 202015105021 U
(43) Veröffentlichungstag der Anmeldung: 01.08.2018
(73) Patentinhaber: Weidmüller Interface GmbH & Co. KG, 32758 Detmold (DE)
(72) Erfinder: STJEPANOVIC, Karlo, 33609 Bielefeld (DE); FEHLING, Stephan, 32791 Lage (DE); CLASSEN, Constantin, 32758 Detmold (DE); HERRMANN, Michael, 32756 Detmold (DE)
(74) Vertreter: Specht, Peter
(86) Internationale Anmeldenummer: PCT/EP2016/071926
(87) Internationale Veröffentlichungsnummer: WO 2017/050644

(56) Entgegenhaltungen:
- EP-A1- 1 555 726
- DE-U1-202012 103 314

## Beschreibung

Die Erfindung betrifft ein Anschlussgehäuse, insbesondere ein Reihenklemmen- oder Steckergehäuse, mit wenigstens einer Anschlussvorrichtung für Leiter nach dem Oberbegriff des Anspruchs 1.

Zum technologischen Hintergrund wird die EP 1 555 726 A1 genannt.

Nachteilig an den gattungsgemäßen Anschlussgehäusen, insbesondere Reihenklemmengehäusen - siehe die DE 20 2012 103 314 U1 - ist oftmals der relativ aufwendige Aufbau. Dieser soll daher nach der Erfindung möglichst einfach gestaltet werden.

Die Lösung dieses Problems ist die Aufgabe der Erfindung.

Die Erfindung löst diese Aufgabe durch den Gegenstand des Anspruchs 1. Geschaffen werden ferner eine Reihenklemme oder ein Stecker mit einem Anschlussgehäuse und wenigstens einer Anschlussvorrichtung oder mehreren Anschlussvorrichtungen nach einem der darauf bezogenen Ansprüche. Vorteilhafte Ausgestaltungen der Erfindung sind den Unteransprüchen zu entnehmen.

Es wird deutlich, dass der im Anspruch 1 und auch der in einem oder mehreren der weiteren Unteransprüche für das Anschlussgehäuse vorgeschlagene Leiteranschluss besonders gut dazu geeignet ist, vormontiert in ein Anschlussgehäuse, insbesondere ein Reihenklemmengehäuse, eingesetzt zu werden, um dort als der einzige oder einer von mehreren Leiteranschlüssen des Gehäuses verwendet zu werden. Dabei ist der einzuführende Leiter ausgesprochen gut von Leiterführungen an vorzugsweise mehreren, insbesondere allen, Seiten umgeben. Damit wird das Anschließen auch feindrähtiger Leiter sehr einfach. Dazu ist die Reihenklemme einfach aufgebaut und ebenso einfach und gut montierbar. Besonders bevorzugt weist der wenigstens eine (oder die mehreren) Federträger daher nur an einer seiner Seiten der Grundwand eine Funktionskontur auf, um die Klemmfeder zu halten. Dies ist die Seite, die zur Rückwand des Anschlussgehäuses hin orientiert ist bzw-. liegt.

Es ist zur Realisierung schmaler Bauformen vorteilhaft, wenn die Grundwand des Federträgers mit einer Vorderwand des Gehäuses fluchtet.

Vorzugsweise sind kompakt und sicher zwischen der Grundwand des Federträgers und der Rückwand des Gehäuses jeweils eine der Klemmfedern und /oder jeweils der Kontaktschenkel der Kontaktelemente angeordnet.

Es ist besonders vorteilhaft und einfach, dass der oder die Einzel-Leiteranschlüsse jeweils als Direktsteckanschlüsse ausgebildet sind und wenn der einzige oder jeder einzelne der mehreren Einzel-Leiteranschlüsse jeweils ein einziges metallisches Kontaktelement, insbesondere auch in Ausgestaltung als ein Klemmkäfig mit mehr als zwei Seiten, einen einzigen Federträger aus nicht leitendem Material, insbesondere einem nicht leitenden Kunststoff, sowie eine einzige Klemmfeder aufweist.

Es können derart auch mehrere der Einzel-Leiteranschlüsse hintereinander an einer Stromschiene in deren Haupterstreckungsrichtung ausgebildet sein.

Erfindungsgemäß ist vorgesehen, dass jedes Kontaktelement eine L-Form mit einem Grundschenkel und einem Kontaktschenkel aufweist.

Es ist weiter bevorzugt, dass der oder die Federträger zum sicheren Halten der Kontaktfeder eine U-Form mit der Rückwand und als die vorher erwähnten Funktionskontur eine, zwei oder mehrere sich hierzu senkrecht erstreckenden Seitenwände und vorzugsweise eine Federhaltekontur aufweist. Die andere Seite der Rückwand ist dann vorzugsweise eben gestaltet, um das Anschlussgehäuse nach außen möglichst eben im Bereich des Federträgers abzuschließen.

Es ist zudem zweckmäßig, wenn der Federträger und/oder das Kontaktelement ferner eines oder mehrere Montagemittel - insbesondere Formschlussmittel und/oder Rastmittel - aufweisen, das oder die zum Zusammenwirken mit korrespondierenden Montagemitteln - insbesondere ebenfalls Formschluss- und/oder Rastmitteln - an dem Anschlussgehäuse, insbesondere dem Reihenklemmen- oder dem Steckergehäuse - ausgebildet ist/sind.

Es ist besonders vorteilhaft, wenn die Anschlussgehäuserückwand, der Kontaktschenkel des Kontaktelementes, der Klemmschenkel und auch die Grundwand des Federträgers jeweils Leiterführungen ausbilden, welche jeweils unterhalb (in Z-Richtung) der zugehörigen Leitereinführöffnung im Anschlussgehäuse liegen, da derart ein Leiter besonders gut und sicher in die zugehörige klemmstelle einführbar ist.

Nachfolgend wird die Erfindung unter Bezug auf die Zeichnung anhand von Ausführungsbeispielen näher beschrieben, wobei auch weitere Optionen und Vorteile der Erfindung deutlich werden. Es zeigen:
- Fig. 1: in a) bis d) eine Montage eines Klemmengehäuses mit einer Anschlussvorrichtung für Leiter in vier Schritten ausgehend von einer Sprengansicht in a) bis zu einem montierten Zustand in d);
- Fig. 2: in a) eine perspektivische Ansicht eines Einzel-Leiteranschlusses mit einer Stromschiene, einem Kontaktelement, einer Klemmfeder und einem Federträger und in b) eine Stromschiene mit drei Einzel-Leiteranschlüssen;
- Fig. 3: in a) ein weiteres Klemmengehäuse und eine zugehörige Anschlussvorrichtung für Leiter und in b) eine weitere Ansicht der Anschlussvorrichtung aus a); und
- Fig. 4: ein weiteres Klemmengehäuse und eine weitere Anschlussvorrichtung für Leiter in zwei Baugruppen dargestellt.

Fig. 2a zeigt eine erste Ausführungsvariante einer Anschlussvorrichtung 1 für Leiter. Diese Anschlussvorrichtung 1 ist als Einfach -Leiteranschluss 2 ausgebildet, der an einer Stromschiene 8 angebracht ist und (rein beispielhaft) den Anschluss bzw. ein elektrisches Kontaktieren eines Leiterendes erlaubt (hier nicht dargestellt). Die Anschlussvorrichtung 1 der Fig. 2b weist hingegen drei Einzel-Leiteranschlüsse 2; 3, 4 auf, die an einer Stromschiene 8 angebracht sind, so dass insgesamt drei Leiter anschließbar sind.

Die Einzel-Leiteranschlüsse 2, 3, 4 sind jeweils als Direktsteckanschlüsse (Push-in genannt) ausgebildet. Jeder der (eins, zwei oder mehr; hier beispielhaft drei) Einzel-Leiteranschlüsse 2, 3, 4 (siehe auch Fig. 1a) weist jeweils ein metallisches Kontaktelement 5 oder einen Klemmkäfig, einen Federträger 6 aus nicht leitendem Material, insbesondere einem nicht leitenden Kunststoff sowie eine Klemmfeder 7 auf. Derart wird jeweils ein in sich abgeschlossen funktionsfähiger Einzel-Leiteranschluss 2 gebildet, der aber vorzugsweise mit weiteren Einzel-Leiteranschlüssen 3, 4 insbesondere zu in Reihe angeordneten Mehrfach-Leiteranschlüssen zusammensetzbar ist. Jedes Kontaktelement 5 weist hier eine L-Form mit einem Grundschenkel 5a und einem Kontaktschenkel 5b auf. Der Grundschenkel 5a dient zur Befestigung des jeweiligen Kontaktelements 5 auf der Stromschiene 8. Dazu wird der Grundschenkel 5a an die Stromschiene 8 vorzugsweise angelötet oder angeschweißt. Die zwei oder mehr Kontaktelemente 5 sind in einer Längserstreckungsrichtung Y der Stromschiene 8 hintereinander angeordnet. Da die Kontaktelemente 5 nicht einstückig mit der Stromschiene 8 ausgebildet sind sondern an dieser befestigt sind, können sie in Längserstreckungsrichtung Y der Stromschiene 8 dicht hintereinander angeordnet werden. Insbesondere kann ihr Abstand in Y-Richtung sehr viel kleiner sein als die Längserstreckung der Federträger 6. Es ist aber auch denkbar, die Kontaktschenkel 5b aus dem Material der Stromschiene 8 freizustanzen und auszubiegen (hier nicht dargestellt) oder in einem nicht beanspruchten Hintergrundbeispiel aber als Kontaktelemente 5 Klemmkäfige mit einer anderen Geometrie als einer L-Form vorzusehen.

Die Federträger 6 weisen in Draufsicht (siehe auch Fig. 2) eine U-Form mit einer Grundwand 6a und zwei sich hierzu senkrecht erstreckenden Seitenwänden 6b, 6c auf. Senkrecht zur Grundwand 6a erstreckt sich ferner wenigstens eine Federhaltekontur 6d.

Der Federträger 6 und/oder das Kontaktelement 5 weisen ferner eines oder mehrere Montagemittel - insbesondere Formschlussmittel und/oder Rastmittel - auf, die zum Zusammenwirken mit korrespondierenden Montagemitteln - insbesondere ebenfalls Formschluss- und/oder Rastmitteln - an einem Aufnahmeelement wie einem Anschlussgehäuse 9, insbesondere einem Reihenklemmen- oder Steckergehäuse - ausgebildet sind. Das Gehäuse 9 ist in X-Richtung - Anreihrichtung genannt - anreihbar gestaltet.

Das Anschlussgehäuse 9 weist einen Freiraum 10 oder mehrere Freiräume 10 zum Einsetzen des einzigen Federträgers 6 oder mehrerer der Federträger 6 auf und kann auf verschiedene Weise gestaltet sein. Dies wird weiter unten noch näher erläutert.

Die Klemmfeder 7 (siehe auch Fig. 2a) ist im Wesentlichen V-förmig ausgebildet und weist einen Stützschenkel 7a und einen spitzwinklig hierzu in einem Winkel 10° < α < 90° angeordneten Klemmschenkel 7b auf. Der Stützschenkel 7a und der Klemmschenkel 7b sind über einen Federrücken 7c miteinander verbunden.

Die Federträger 6 sind derart ausgebildet, dass auf sie die Klemmfedern 7 aufsetzbar sind. Dazu übergreift der Federrücken 7c die Federhaltekontur 6d des Federträgers 6. Der Stützschenkel 7a der Klemmfeder liegt jeweils vorzugweise zwischen der der Federhaltekontur 6d und der einen der beiden Seitenwände 6c. Die Federhaltekontur 6d ist vorzugsweise schräg in einem Federwinkel von vorzugsweise 0 < β < 60° zur Leitereinführrichtung (im Koordinatensystem -Z) ausgerichtet. Die Federhaltekontur 6d ist ferner vorzugsweise so lang, dass sie sich über die gesamte Länge des Stützschenkels 7a der Klemmfeder 7 erstreckt. Derart ist die Klemmfeder 7 gut vormontierbar. Die Federhaltekontur 6d kann jeweils auch einen Anschlag für eine Öffnungsbewegung des Klemmschenkels 7b der Klemmfeder 7 bilden oder aufweisen. Die Federhaltekontur 6d kann auch aus mehreren einzelnen Abschnitten bestehen. Der Klemmschenkel 7b liegt vorzugsweise im nicht einen Leiter kontaktierenden Zustand an dem Kontaktschenkel 5b an. Er drückt im kontaktierenden Zustand einen Leiter gegen den elektrisch leitenden Kontaktschenkel 5b.

Vorzugsweise sind die einen Montagemittel als Rastmittel als einer oder mehrere Vorsprünge 11 an dem freien Ende von einem der Kontaktelemente 5 oder an den freien Enden der Kontaktschenkel 5b mehrerer der Kontaktelemente 5 ausgebildet. Im Anschlussgehäuse 9 wird dann / werden dann eines oder mehrere entsprechende Rastgegenmittel, beispielsweise eine oder mehrere Rastkanten ausgebildet, an denen der oder die Vorsprünge 11 an dem oder den Kontaktelementen 5 verrastbar sind.

Es ist auch ergänzend oder alternativ denkbar, dass Formschlussmittel wie Zapfen am Anschlussgehäuse 9 und korrespondierende Formschlussmittel als Löcher am Federträger 9 ausgebildet sind (hier nicht dargestellt), welche die Einzel-Leiteranschlüsse am Anschlussgehäuse 9 alleine oder ergänzend sichern.

Auf jeden der Federträger 6 ist vorzugsweise eine einzige der Klemmfedern 7 aufsetzbar und vormontierbar. Es ist aber auch ein über mehrere Leiter-Einzelanschlüsse durchgängiger Federträger 6 realisierbar (hier nicht dargestellt), an dem dann in einer Reihe (hier in Y-Richtung) hintereinander mehrere der Klemmfedern 7 angeordnet sind. In Fig. 2a wären dann die (hier beispielhaft) drei Federträger 6 einstückig verbunden. Da die Klemmfedern 7 in einer Reihe hintereinander angeordnet sind und da die Leiteranschlüsse insofern in Y-Richtung versetzt sind, wird im Rahmen dieser Anmeldung trotzdem eine Reihung von drei Einzel-Leiteranschlüssen unter dieser Ausgestaltung verstanden, welche an separaten Klemmstellen den Anschluss jeweils eines und insgesamt mehrerer Leiter erlaubt.

Der oder die Federträger 6 mit der oder den Klemmfedern 7 können von oben auf die Stromschiene 8 mit dem darauf befestigten oder einstückig ausgebildeten Kontaktelement 5 aufgesetzt werden. Dabei greift der Kontaktschenkel 5 zwischen den Klemmschenkel 7b der jeweiligen Klemmfeder 7 und die eine Seitenwand 6b des Federträgers 6 und der Stützschenkel 7a stützt sich an der anderen Seitenwand 6c des Federträgers 6 ab. Der Stützschenkel 7a der Klemmfeder 7 wird damit bevorzugt an einem Element aus Kunststoff abgestützt und nimmt einen Teil der Kontaktkräfte auf. Es ist aber auch denkbar, ihn an einem metallischen Element abzustützen, beispielsweise einem Stromschienenschenkel oder einem Klemmkäfigschenkel eines als Klemmkäfig ausgebildeten Kontaktelementes. Die Abstützung an dem Federträger 7 aus Kunststoff ist besonders kostengünstig und einfach.

Der oder die an der Stromschiene 8 vormontierten Einzel-Leiteranschlüsse 2, 3, 4 werden in das Anschlussgehäuse 9 (hier einer Reihenklemme) mit dem wenigstens einen Freiraum 10 oder den mehreren Freiräumen 10 eingesetzt. Dieser Freiraum 10 bzw. die Freiräume 10 im Reihenklemmengehäuse ist/sind derart bemessen, dass die Stromschiene 8 einsetzbar ist, auf welcher einer oder vorzugsweise in einer Reihe hintereinander mehrere einzelne der Leiteranschlüsse 2, 3, 4 angeordnet sind, die jeweils vorzugsweise einen der Federträger 6, einen der Klemmkäfige 5 und eine der Klemmfedern 7 aufweisen. Im Anschlussgehäuse 9, insbesondere im Reihenklemmengehäuse 9, können ferner eine oder mehrere Leitereinführöffnungen 12 und eine oder mehrere Öffnungen 13 für Drücker oder Schraubendreher oder dgl. vorgesehen sein, die zum Öffnen der Klemmstelle zwischen dem jeweiligen Klemmschenkel 7b und dem jeweiligen Kontaktschenkel 5b dienen.

Bei der Montage werden zunächst die eine oder mehreren Klemmfedern 7 auf den oder die Federträger 6 aufgesetzt (Fig. 1a und b). Dann werden der oder die Federträger 6 mit der oder den Klemmfedern 7 auf die Stromschiene 8 aufgesetzt (Fig. 1c), auf der zuvor die Kontaktelemente 5 befestigt oder ausgebildet worden sind.

Derart sind die Stromschienen 8 mit den Leiteranschlüssen einfach vormontiert (Fig. 1c) und können als vormontierte Einheit in das Reihenklemmengehäuse 9 eingesetzt werden, wo das oder die Montagemittel an diesem Anschlussgehäuse und an dem oder den Federträgern 6 oder Kontaktelementen 5 zusammenwirken (Fig. 1d).

Das Einsetzen der Einzel-Leiteranschlüsse 2 erfolgt derart, dass eine Anschlussgehäuserückwand 14 und die Federträgergrundwand 6a im Bereich der Freiräume 10 parallel zueinander liegen, wobei die Kontaktelemente 5 und die Kontaktfedern 7 zwischen diesen beiden Wänden 14, 6a liegen. Senkrecht zur Anschlussgehäuserückwand 14 weist das Anschlussgehäuse 9 Wandabschnitte 16 auf, die die Freiräume voneinander trennen und seitlich begrenzen. Derart bilden das Anschlussgehäuse 9 und der Federträger 6 in diesem Bereich jeweils eine in Draufsicht rechteckig geschlossene Geometrie aus. Die Klemmfeder 7 und ein anzuschließender Leiter liegen derart gut geschützt. Insbesondere sind derart auch feindrähtige Leiter leicht anschließbar, denn die Anschlussgehäuserückwand 14, der Kontaktschenkel 5b des Kontaktelementes 5, der Klemmschenkel 7b und auch die Grundwand 6a des Federträgers 6 bilden jeweils Leiterführungen aus, die das Einführen des jeweiligen Leiters in die Klemmstelle vereinfachen. Die Grundwand 6a fluchtet dabei ganz oder wenigstens nahezu mit der Vorderwand 15 des Anschlussgehäuses. Derart kann eine ganz oder nahezu ganz vollständig geschlossene Wand, bestehend aus der Vorderwand 15 und der einen oder den mehreren Grundwänden gebildet werden. Hier ist lediglich der Spalt, in welchem die Stromschiene 8 sitzt, nicht im Bereich der Vorderwand 15 bzw. der Grundwände 6a geschlossen ausgebildet. Die Grundwand 6a bildet vorteilhaft eine Leiterführung zur Seite der Vorderwand 15 hin aus.

Die Leiterführungen liegen jeweils unterhalb (in Z-Richtung) der Leitereinführöffnung 12 im Anschlussgehäuse 9.

Die Anzahl an Einzel-Leiteranschlüssen der Reihenklemme ist einfach variierbar. Es können auch mehrere der Stromschienen 8 mit Leiteranschlüssen in das Anschlussgehäuse 9, insbesondere das Reihenklemmengehäuse, eingesetzt sein.

Es ist auch denkbar, die Federträger 6 für mehrere einzelne der Leiteranschlüsse 2, 3, 4 direkt einstückig zu einem einzigen Teil miteinander zu verbinden. In diesem Fall geht die Rückwand über mehrere der Federträger 6 hinweg durch.

Im (Reihen-)Klemmengehäuse 9 können im Bereich der Freiräume 10 Leiteranschluss-Montagemittel vorgesehen sein, die mit korrespondierenden Leiteranschluss-Montagemitteln an den Leiteranschlüssen - also an der Klemmfeder, dem Federträger 6, dem Kontaktelement 5 und/oder der Stromschiene 8 - zusammenwirken..

Im (Reihen-)Klemmengehäuse 9 können dazu nach einer vorteilhaften Variante im Bereich der Freiräume 10 Zapfen 17 (Fig. 3a) beispielsweise an der Gehäuserückwand 14, vorgesehen sein, die mit korrespondierenden Löchern 20 in Zapfen (und/oder z.B. in der Federhaltekontur 6d, siehe Fig. 3b) der Federträger 6 klemmend oder rastend zusammenwirken.

Alternativ (siehe Fig. 4) können auch puzzleartige Vorsprünge 18 vorstehend von der Gehäuserückwand 15 vorgesehen sein, die mit entsprechenden Ausnehmungen 19 im Rand der Stromschiene 8 haltend zusammenwirken. In Fig. 4 sind die Stromschiene 8 und die Kontaktelemente 5 vormontiert und die Federträger 6 mit den Klemmfedern 7. Diese Baugruppen werden zusammengesetzt und dann im Gehäuse 9 montiert. Es ist aber auch denkbar, sie nacheinander dort zu montieren. Ergänzend sind ferner auch hier Vorsprünge 11 an den freien Enden der Kontaktelemente 5 ausgebildet. Im Anschlussgehäuse 9 sind mehrere Rastkanten ausgebildet, an denen die Vorsprünge 11 an den Kontaktelementen 5 verrastbar sind (letzteres hier nicht zu erkennen.

Es ist auch denkbar, die Federträger 6 für mehrere einzelne Leiteranschlüsse in Reihe direkt einstückig zu einem einzigen Teil miteinander zu verbinden. In diesem Fall geht die Grundwand über mehrere der Federträger 6 hinweg durch (nicht dargestellt), so dass an diesem mehrere Klemmfedern anordbar sind.

**Bezugszeichenliste**

| | |
|---|---|
| Anschlussvorrichtung | 1 |
| Leiteranschlüsse | 2, 3, 4 |
| Kontaktelement | 5 |
| Grundschenkel | 5a |
| Kontaktschenkel | 5b |
| Federträger | 6 |
| Grundwand | 6a |
| Seitenwände | 6b, 6c |
| Federhaltekontur | 6d |
| Zapfen | 6e |
| Klemmfeder | 7 |
| Stützschenkel | 7a |
| Klemmschenkel | 7b |
| Federrücken | 7c |
| Stromschiene | 8 |
| Gehäuse | 9 |
| Freiraum | 10 |
| Vorsprünge | 11 |
| Leitereinführöffnung | 12 |
| Öffnungen | 13 |
| Anschlussgehäuserückwand | 14 |
| Vorderwand | 15 |
| Wandabschnitte | 16 |
| Zapfen | 17 |
| Vorsprünge | 18 |
| Ausnehmungen | 19 |
| Löcher | 20 |
| Richtung | X, Y, Z |
| Winkel | α, β |

## Patentansprüche

1. Anschlussgehäuse (9) mit einer Anschlussgehäuserückwand (14) und mit wenigstens einem Freiraum (10) sowie mit wenigstens einer Anschlussvorrichtung (1) für Leiter, die zumindest einen oder mehrere Einzel-Leiteranschlüsse (2, 3, 4) aufweist, wozu jeder Einzel-Leiteranschluss (2, 3, 4) jeweils ein metallisches Kontaktelement (5), einen Federträger (6) aus nicht leitendem Material, insbesondere aus Kunststoff, sowie eine Klemmfeder (7) aufweist, wobei die Klemmfeder (7) V-förmig ausgebildet ist und einen Stützschenkel (7a) und einen spitzwinklig hierzu in einem Winkel 10° < α < 90° angeordneten Klemmschenkel (7b) aufweist, wobei der Stützschenkel (7a) und der Klemmschenkel (7b) über einen Federrücken (7c) miteinander verbunden sind, wobei das Anschlussgehäuse zudem eine Leitereinführöffnung (12) und eine Öffnung (13) für Drücker oder Schraubendreher zum Öffnen einer Klemmstelle zwischen dem Klemmschenkel (7b) und einem Kontaktschenkel (5b) aufweist, **dadurch gekennzeichnet, dass** das Kontaktelement (5) eine L-Form mit einem Grundschenkel (5a) und dem Kontaktschenkel (5b) aufweist, und dass der Federträger (6) in den Freiraum (10) eingesetzt ist, derart, dass eine Grundwand (6a) des Federträgers (6) beabstandet parallel zu der Rückwand des Anschlussgehäuses liegt, wobei die Grundwand (6a) eine Leiterführung für einen einzuführenden Leiter ausbildet und wobei die Grundwand das Gehäuse im Bereich des Freiraumes (10) ganz oder teilweise nach außen hin abschließt.

2. Anschlussgehäuse nach Anspruch 1, **dadurch gekennzeichnet, dass** die Grundwand (6a) des Federträgers (6) mit einer Vorderwand (15) des Anschlussgehäuses (9) fluchtet.

3. Anschlussgehäuse nach Anspruch 1 oder 2, **dadurch gekennzeichnet, dass** zwischen der Grundwand (6a) des Federträgers (6) und der Anschlussgehäuserückwand (14) des Gehäuses (9) jeweils eine der Klemmfedern (7) angeordnet ist.

4. Anschlussgehäuse nach Anspruch 1, 2 oder 3, **dadurch gekennzeichnet, dass** zwischen der Grundwand (6a) des Federträgers (6) und der Anschlussgehäuserückwand (14) des Gehäuses (9) jeweils der Kontaktschenkel (5b) der Kontaktelemente (5) angeordnet ist.

5. Anschlussgehäuse nach einem der vorstehenden Ansprüche, **dadurch gekennzeichnet, dass** der oder die Einzel-Leiteranschlüsse (2, 3, 4) jeweils als Direktsteckanschlüsse ausgebildet sind.

6. Anschlussgehäuse nach einem der vorstehenden Ansprüche, **dadurch gekennzeichnet, dass** der einzige oder jeder einzelne der mehreren Einzel-Leiteranschlüsse (2, 3, 4) jeweils ein einziges metallisches Kontaktelement (5), einen einzigen Federträger (6) aus nicht leitendem Material, insbesondere einem nicht leitenden Kunststoff, sowie eine einzige Klemmfeder (7) aufweist.

7. Anschlussgehäuse nach einem der vorstehenden Ansprüche, **dadurch gekennzeichnet, dass** mehrere der Einzel-Leiteranschlüsse (2, 3, 4) hintereinander an einer Stromschiene (8) in deren Haupterstreckungsrichtung (Y) ausgebildet sind.

8. Anschlussgehäuse nach einem der vorstehenden Ansprüche, **dadurch gekennzeichnet, dass** jedes Kontaktelement (5) einstückig mit der Stromschiene (8) ausgebildet ist oder an der Stromschiene (8) befestigt ist und/oder dass der wenigstens eine Federträger (6) eine U-Form mit der Grundwand (6a) und wenigstens einer Seitenwand der mehreren, insbesondere zwei sich hierzu senkrecht erstreckenden Seitenwänden (6b, 6c) aufweist.

9. Anschlussgehäuse nach einem der vorstehenden Ansprüche, **dadurch gekennzeichnet, dass** sich senkrecht zur Grundwand (6a) des Federträgers (6) ferner vorzugsweise wenigstens eine Federhaltekontur (6d) erstreckt, vorzugsweise derart, dass der wenigstens eine Federträger (6) lediglich auf seiner zur Rückwand des Anschlussgehäuses hin orientierten Seite als Funktionskontur die Federhaltekontur (6d) und/oder die eine oder mehreren Seitenwände aufweist.

10. Anschlussgehäuse nach einem der vorstehenden Ansprüche, **dadurch gekennzeichnet, dass**
a. an dem wenigstens einen Einzel-Leiteranschluss ein Montagemittel vorgesehen sind, mit welchem der Einzel-Leiteranschluss im Gehäuse (9) arretierbar ist, und/oder
b. dass der Federträger (6) und/oder das Kontaktelement (5) eines oder mehrere Montagemittel - insbesondere Formschlussmittel und/oder Rastmittel - aufweisen, das oder die zum haltenden Zusammenwirken mit korrespondierenden Montagemitteln - insbesondere Formschluss-und/oder Rastmitteln - an dem Anschlussgehäuse (9), insbesondere dem Reihenklemmen- oder dem Steckergehäuse - ausgebildet ist/sind.

11. Anschlussgehäuse nach einem der vorstehenden Ansprüche, **dadurch gekennzeichnet, dass** der oder die Federträger (6) derart ausgebildet sind, dass auf sie der oder die Klemmfedern (7) aufsetzbar ist/sind, wozu der Federrücken (7c) die Federhaltekontur (6d) des Federträgers (6) übergreift.

12. Anschlussgehäuse nach einem der vorstehenden Ansprüche, **dadurch gekennzeichnet, dass** der Stützschenkel (7a) der Klemmfeder (7) zwischen der Federhaltekontur (6d) und der einen der beiden Seitenwände (6c) liegt, so dass der Stützschenkel (7a) der Klemmfeder (7) sich an der Seitenwand (6c) abstützt.

13. Anschlussgehäuse nach einem der vorstehenden Ansprüche, **dadurch gekennzeichnet, dass** die Federhaltekontur (6d) schräg in einem Federwinkel von vorzugsweise 0 < β < 60° zur Leitereinführrichtung ausgerichtet ist, und/oder dass die Federhaltekontur (6d) so lang ist, dass sie sich über die gesamte Länge des Stützschenkels (7a) der Klemmfeder (7) erstreckt.

14. Anschlussgehäuse nach einem der vorstehenden Ansprüche, **dadurch gekennzeichnet, dass** die Rastmittel als einer oder mehrere Vorsprünge (11) an dem freien Ende von einem der Kontaktelemente (5) oder an den freien Enden der Kontaktschenkel (5b) mehrerer der Kontaktelemente (5) ausgebildet sind und dass im Anschlussgehäuse (9) eines oder mehrere entsprechende Rastgegenmittel, beispielsweise eine oder mehrere Rastkanten, ausgebildet ist/sind, an der oder denen der oder die Vorsprünge (11) an den Kontaktelementen (5) verrastbar ist/sind.

15. Anschlussgehäuse nach einem der vorstehenden Ansprüche, **dadurch gekennzeichnet, dass** die Anschlussgehäuserückwand (14), der Kontaktschenkel (5b) des Kontaktelementes (5), der Klemmschenkel (7b) und auch die Grundwand (6a) des Federträgers (6) jeweils Leiterführungen ausbilden, welche jeweils unterhalb in Leitereinführrichtung (Z) der zugehörigen Leitereinführöffnung (12) im Anschlussgehäuse (9) liegen.

16. Reihenklemme oder Stecker mit einem Anschlussgehäuse (9) nach einem der vorstehenden Ansprüche.

## Claims

1. Connection housing (9) having a connection housing rear wall (14) and at least one free space (10) and having at least one connection device (1) for conductors, which comprises at least one or multiple individual conductor connections (2, 3, 4), for which purpose each individual conductor connection (2, 3, 4) comprises in each case a metal contact element (5), a spring support (6) made of a non-conductive material, particularly plastic, and a clamping spring (7), wherein the clamping spring (7) is formed in a V-shaped manner and comprises a support limb (7a) and a clamping limb (7b) arranged at an acute angle of 10°<α<90° to the support limb (7a), wherein the support limb (7a) and the clamping limb (7b) are connected to each other via a spring back (7c), wherein the connection housing also comprises a conductor insertion opening (12) and an opening (13) for a pusher or screwdriver for opening a clamping point between the clamping limb (7b) and a contact limb (5b), **characterized in that** the contact element (5) has an L-shape with a base limb (5a) and the contact limb (5b), and **in that** the spring support (6) is inserted into the free space (10) in such a way that a base wall (6a) of the spring support (6) lies spaced apart parallel to the rear wall of the connection housing, wherein the base wall (6a) forms a conductor guide for a conductor to be inserted and wherein the base wall closes off the housing completely or partially from the outside in the region of the free space (10).

2. Connection housing according to claim 1, **characterized in that** the base wall (6a) of the spring support (6) is flush with a front wall (15) of the connection housing (9).

3. Connection housing according to claim 1 or 2, **characterized in that** one of the clamping springs (7) is arranged in each case between the base wall (6a) of the spring support (6) and the rear wall (14) of the connection housing (9).

4. Connection housing according to claim 1, 2 or 3, **characterized in that** the contact limb (5b) of the contact elements (5) is arranged in each case between the base wall (6a) of the spring support (6) and the connection housing rear wall (14) of the housing (9).

5. Connection housing according to one of the preceding claims, **characterized in that** the individual conductor connection(s) (2, 3, 4) is/are configured in each case as direct plug connections.

6. Connection housing according to one of the preceding claims, **characterized in that** the one or each of the plurality of individual conductor connection(s) (2, 3, 4) comprises in each case a single metal contact element (5), a single spring support (6) made of a non-conductive material, particularly a non-conductive plastic, and a single clamping spring (7).

7. Connection housing according to one of the preceding claims, **characterized in that** a plurality of the individual conductor connections (2, 3, 4) are formed one behind the other in their direction of main extension (Y) on a busbar (8).

8. Connection housing according to one of the preceding claims, **characterized in that** each contact element (5) is formed integrally with the busbar (8) or is fixed to the busbar (8), and/or **in that** the at least one spring support (6) has a U-shape with the base wall (6a) and at least one side wall of the multiple, particular two side walls (6b, 6c) which extend perpendicularly thereto.

9. Connection housing according to one of the preceding claims, **characterized in that** further preferably at least one spring holding contour (6d) extends perpendicularly to the base wall (6a) of the spring support (6), preferably such that the at least one spring support (6) comprises the spring holding contour (6d) and/or the one or multiple side walls as a functional contour only on the side oriented towards the rear wall of the connection housing.

10. The connection housing according to one of the preceding claims, **characterized in that**
a) a mounting means with which the individual conductor connection can be interlocked in the housing (9) is provided on the at least one individual conductor connection, and/or
b) the spring support (6) and/or the contact element (5) comprise one or multiple mounting means - particularly form-fitting means and/or latching means - which is/are designed for retaining interaction with corresponding mounting means - particularly form-fitting means and/or latching means - on the connection housing (9), particularly the terminal block or plug housing.

11. Connection housing according to one of the preceding claims, **characterized in that** the spring support(s) (6) is/are designed such that the clamping spring(s) (7) can be placed onto it/them, for which purpose the spring back (7c) engages over the spring holding contour (6d) of the spring support (6).

12. Connection housing according to one of the preceding claims, **characterized in that** the support limb (7a) of the clamping spring (7) lies between the spring holding contour (6d) and the one of the two side walls (6c), such that the support limb (7a) of the clamping spring (7) rests on the side wall (6c).

13. Connection housing according to one of the preceding claims, **characterized in that** the spring holder contour (6d) is preferably oriented obliquely at a spring angle of preferably 0<β<60° to the conductor insertion direction, and/or **in that** the spring holder contour (6d) is of a length that it extends over the entire length of the support limb (7a) of the clamping spring (7).

14. Connection housing according to one of the preceding claims, **characterized in that** the latching means are designed as one or multiple projections (11) on the free end of one of the contact elements (5) or on the free ends of the contact limbs (5b) of multiple of the contact elements (5), and **in that** one or multiple corresponding latching counterparts, for example one or multiple latching edges, at which the projection(s) (11) on the contact elements (5) can be latched, is/are formed in the connection housing (9).

15. Connection housing according to one of the preceding claims, **characterized in that** the connection housing rear wall (14), the contact limb (5b) of the contact element (5), the clamping limb (7b) and also the base wall (6a) of the spring support (6) each form conductor guides, which are each located below in the conductor insertion direction (Z) of the associated conductor insertion opening (12) in the connection housing (9).

16. Terminal block or plug having a connection housing (9) according to one of the preceding claims.

## Revendications

1. Boîtier de connexion (9) avec une paroi arrière de boîtier de connexion (14) et avec au moins un espace libre (10) ainsi qu'avec au moins un dispositif de connexion (1) pour des conducteurs, comportant au mois un ou plusieurs branchements de conducteur (2, 3, 4), chaque branchement de conducteur (2, 3, 4) comportant un élément de contact métallique (5), un support de ressort (6) en matériau non conducteur, en particulier en plastique, et un ressort de serrage (7), le ressort de serrage (7) étant en forme de V et présentant un bras d'appui (7a) et un bras de serrage (7b) qui forme par rapport à celui-ci un angle aigu de 10° < α < 90°, le bras d'appui (7a) et le bras de serrage (7b) étant reliés l'un à l'autre par une pince de ressort (7c), le boîtier de connexion comportant en outre une ouverture d'insertion de conducteur (12) et une ouverture (13) pour un poussoir ou un tournevis permettant d'ouvrir un point de serrage entre le bras de serrage (7b) et un bras de contact (5b), **caractérisé en ce que** l'élément de contact (5) a la forme d'un L avec un bras de base (5a) et le bras de contact (5b) et **en ce que** le support de ressort (6) est inséré dans l'espace libre (10) de telle manière qu'une paroi de fond (6a) du support de ressort (6) se trouve parallèle et distante de la paroi arrière du boîtier de connexion, la paroi de fond (6a) formant un guide de conducteur pour un conducteur à insérer et la paroi de fond fermant entièrement ou en partie le boîtier vers l'extérieur au niveau de l'espace libre (10).

2. Boîtier de connexion selon la revendication 1, **caractérisé en ce que** la paroi de fond (6a) du support de ressort (6) est alignée avec une paroi antérieure (15) du boîtier de connexion (9).

3. Boîtier de connexion selon la revendication 1 ou 2, **caractérisé en ce que** l'un des ressorts de serrage (7) est disposée entre la paroi de fond (6a) du support de ressort (6) et la paroi arrière de boîtier de connexion (14) du boîtier (9).

4. Boîtier de connexion selon la revendication 1, 2 ou 3, **caractérisé en ce que** les bras de contact (5b) des éléments de contact (5) sont disposés entre la paroi de fond (6a) du support de ressort (6) et la paroi arrière de boîtier de connexion (14) du boîtier (9).

5. Boîtier de connexion selon l'une des revendications précédentes, **caractérisé en ce que** le ou les branchements de conducteur (2, 3, 4) sont formés chacun comme des branchements directs.

6. Boîtier de connexion selon l'une des revendications précédentes, **caractérisé en ce que** le seul ou chacun des plusieurs branchements de conducteur (2, 3, 4) comporte un seul élément de contact métallique (5), un seul support de ressort (6) en matériau non conducteur, en particulier en matière plastique non conductrice, ainsi qu'un seul ressort de serrage (7).

7. Boîtier de connexion selon l'une des revendications précédentes, **caractérisé en ce que** plusieurs des branchements de conducteur (2, 3, 4) sont formés les uns à la suite des autres sur une barre collectrice (8) dans leur sens d'extension principal (Y).

8. Boîtier de connexion selon l'une des revendications précédentes, **caractérisé en ce que** chaque élément de contact (5) est formé d'une pièce avec la barre collectrice (8) ou est fixé à la barre collectrice (8) et/ou **en ce que** l'au moins un support de ressort (6) présente une forme de U avec la paroi de fond (6a) et au moins une des plusieurs parois latérales (6b, 6c), en particulier deux parois latérales perpendiculaires à celle-ci.

9. Boîtier de connexion selon l'une des revendications précédentes, **caractérisé en ce qu'**au moins un contour de maintien du ressort (6d) s'étend perpendiculairement à la paroi de fond (6a) du support de ressort (6), de préférence de telle sorte que l'au moins un support de ressort (6) présente seulement sur son côté orienté vers la paroi arrière du boîtier de connexion, comme contour fonctionnel, le contour de maintien du ressort (6d) et/ou les une ou plusieurs parois latérales.

10. Boîtier de connexion selon l'une des revendications précédentes, **caractérisé en ce que**
a. un moyen de montage, avec lequel le branchement de conducteur peut être bloqué dans le boîtier (9), est prévu sur l'au moins un branchement de conducteur et/ou
b. **en ce que** le support de ressort (6) et/ou l'élément de contact (5) présentent un ou plusieurs moyens de montage, en particulier des moyens d'engagement positif et/ou d'enclenchement, conformés pour coopérer en réalisant une rétention avec des moyens de montage correspondants, en particulier des moyens d'engagement positif et/ou d'enclenchement, du boîtier de connexion (9), en particulier du boîtier de barrette à bornes ou du boîtier de connecteurs.

11. Boîtier de connexion selon l'une des revendications précédentes, **caractérisé en ce que** le ou les supports de ressort (6) sont conformés de telle manière que le ou les ressorts de serrage (7) puissent être posés dessus, ce pour quoi la pince de ressort (7c) passe par-dessus le contour de maintien du ressort (6d) du support de ressort (6).

12. Boîtier de connexion selon l'une des revendications précédentes, **caractérisé en ce que** le bras d'appui (7a) du ressort de serrage (7) se trouve entre le contour de maintien du ressort (6d) et l'une des deux parois latérales (6c), de sorte que le bras d'appui (7a) du ressort de serrage (7) s'appuie sur la paroi latérale (6c).

13. Boîtier de connexion selon l'une des revendications précédentes, **caractérisé en ce que** le contour de maintien du ressort (6d) est orienté à l'oblique sous un angle de ressort de 0 < β < 60°, de préférence, par rapport au sens d'insertion des conducteurs et/ou **en ce que** le contour de maintien du ressort (6d) est assez long pour s'étendre sur toute la longueur du bras d'appui (7a) du ressort de serrage (7).

14. Boîtier de connexion selon l'une des revendications précédentes, **caractérisé en ce que** les moyens d'enclenchement sont conformés comme une ou plusieurs saillies (11) à l'extrémité libre de l'un des éléments de contact (5) ou aux extrémités libres des bras de contact (5b) de plusieurs des éléments de contact (5) et **en ce qu'**un ou plusieurs moyens d'enclenchement correspondants, par exemple une ou plusieurs arêtes d'enclenchement, sur lesquels la ou les saillies (11) des éléments de contact (5) peuvent être enclenchées, sont formés sur le boîtier de connexion (9).

15. Boîtier de connexion selon l'une des revendications précédentes, **caractérisé en ce que** la paroi arrière de boîtier de connexion (14), le bras de contact (5b) de l'élément de contact (5), le bras de serrage (7b) et aussi la paroi de fond (6a) du support de ressort (6) forment chacun des guides de conducteur qui se trouvent chacun en dessous de l'ouverture d'insertion de conducteur (12) correspondante dans le boîtier de connexion (9), dans le sens d'insertion du conducteur (Z).

16. Barrette de bornes ou connecteur avec un boîtier de connexion (9) selon l'une des revendications précédentes.
